# EUROPÄISCHE PATENTANMELDUNG

(11) **EP 0 458 735 A1**
(43) Veröffentlichungstag der Anmeldung: **27.11.1991**
(21) Anmeldenummer: 91810298.9
(22) Anmeldetag: 23.04.1991
(51) Int. Cl.: D03D 47/34, D03D 47/24, D03D 47/38

(54) **Schussfadenspanner für Mehrfarben-Projektilwebmaschinen**

(30) Priorität: 21.05.1990 CH 1723/90
(71) Anmelder: GEBRÜDER SULZER AKTIENGESELLSCHAFT, CH-8400 Winterthur (CH)
(72) Erfinder: Hübner, Oskar, W-7760 Radolfzell (DE); Stauner, Rudolf, W-7750 Konstanz 18 (DE)

(57) **Zusammenfassung**

Die Schussfadenspannvorrichtung weist Spannhebel (1) auf, deren Schwenkbewegungen in Schussrichtung verlaufen. Jedem Spannhebel (1) ist eine separate Kurvenscheibe (10) zugeordnet, die eine der Garnart angepasste Wahl von Tiefgang- und Hochgangstellung ermöglicht. Durch ein Sperrorgan (20) wird die Schwenkbewegung des jeweils aktiven Spannhebels (1) freigegeben. Als Sperrorgane (20) werden zwei Ausführungsbeispiele angegeben, die sich durch folgende Merkmale unterscheiden: eine verschieboder verschwenkbare Platte (21) mit einem Durchbruch beziehungsweise Sperrhebel, wobei jedem Spannhebel ein separates Sperrorgan mit Sperrhebel zugeordnet ist.

## Beschreibung

Die Erfindung betrifft eine Schussfadenspannvorrichtung für Projektilwebmaschinen gemäss dem Oberbegriff des Anspruchs 1 und Mehrfarbenwebmaschinen mit einer solchen Vorrichtung.

Bei Projektilwebmaschinen wird der Schussfaden mittels eines Projektils (auch Greiferschütze genannt), durch das Webfach transportiert. Nach seinem Flug muss das Projektil aufgefangen und anschliessend aus der Fangvorrichtung entgegen der Schussrichtung zurückgeschoben werden. Damit der Schussfaden bei dieser Rückwärtsbewegung gestreckt bleibt, wird mit einer Spannvorrichtung, die sich vor der Abschussvorrichtung befindet, der Schussfaden um die Länge der Rückschiebebewegung zurückgezogen. Zusätzlich muss die Spannvorrichtung auch eine Rückziehbewegung des Schussfadens kompensieren, die in der Abschussvorrichtung bei der Fadenübergabe an das Projektil stattfindet. Heute sind Spannvorrichtungen üblich, deren Spannhebel quer zur Schussrichtung verschwenkt werden. Es sind aber auch Vorrichtungen bekannt (CH-PS 332438), bei denen die Spannhebel längs der Schussrichtung bewegt werden.

Die Schwenkbewegung des Spannhebels erfolgt zwischen zwei Extremlagen, die hinsichtlich des die Bewegung bewirkenden Nockens (Kurvenscheibe) mit Tiefgang- und Hochgangstellung bezeichnet werden. In der Tiefgangstellung ist der Schussfaden gestreckt, in der Hochgangstellung ist er quer zu seiner Bewegungsrichtung ausgelenkt.

Bei den bekannten Schussfadenspannvorrichtungen für Mehrfarbenwebmaschinen werden die Spannhebel mit einem Nocken betätigt, der auf seiner Antriebswelle verschiebbar ist und der dank des Verschiebemechanismus jeden der Spannhebel, von denen jeweils nur einer aktiv sein muss, verschwenkt. Diese Schiebenocken lösung bringt mit sich, dass alle Schussfäden um eine gleiche Länge zurückgezogen werden; un dies ist oft nachteilig, wie die Erfahrung gezeigt hat. Je nach Eigenart des Schussfadens, ob er beispielsweise ein aus gekräuselten Wollfasern oder ein aus glatten Baumwollfasern gesponnenes Garn ist, erweist sich eine spezifische Wahl von Hoch- und Tiefgangstellung des Spannhebels als vorteilhaft. Werden Schussgarne mit unterschiedlicher Beschaffenheit verarbeitet, so hat man sich bei den heutigen Mehrfarben-Projektilwebmaschinen mit einem Kompromiss bezüglich der Auslenkung der Spannhebel zu begnügen.

Hier schafft nun die Erfindung Abhilfe. Dank dem Konstruktionsmerkmal, dass die Bewegungsebenen der Spannhebel in Schussrichtung orientiert sind, werden die Platzverhältnisse hinsichtlich der Aufgabe günstiger, jedem Spannhebel eine individuelle Hoch- und Tiefgangzuordnung zu ermöglichen. Diese Aufgabe wird durch die Merkmale des Kennzeichens des Anspruchs 1 gelöst. Die Konstruktion muss dabei selbstverständlich erlauben, die Kurvenscheiben einfach auszuwechseln.

Das Sperrorgan, das dafür sorgt, dass jeweils nur ein Spannhebel aktiv wird, kann auf verschiedene Arten, wie sie in den Ansprüchen 2 bis 6 gekennzeichnet sind, ausgeführt werden. Das Sperrorgan kann die Spannhebel mit einer Platte, beispielsweise mit einem Blech, blockieren; die Platte kann translativ verschiebbar oder verschwenkbar sein. Die Blockierung der Spannhebel kann auch mittels verschwenkbarer Sperrhebel vorgenommen werden. Der Anspruch 7 bezieht sich auf Nocken oder Kurvenscheiben, die individuell der Garnart angepasst sind. Der unabhängige Anspruch 8 schliesslich bezieht sich auf Mehrfarbenwebmaschinen mit erfindungsgemässen Schussfadenspannvorrichtungen.

Weitere Vorteile der Erfindung sind folgendes: Die Spannvorrichtung kann nach einem Baukastenprinzip ausgeführt werden, um so einfach die Anzahl der Spannhebel der benötigten Anzahl Schussfäden anzupassen. Es entfällt zwischen Antrieb und Spannhebeln das Übertragungsgestänge.

Im folgenden wird die Erfindung anhand der Zeichnungen näher beschrieben. Es zeigen:
Fig.1 eine perspektivische Darstellung der wesentlichen Komponenten der erfindungsgemässen Vorrichtung und
Fig.2 ein Sperrorgan mit Sperrhebel.

Die in Fig. 1 dargestellte Schussfadenspannvorrichtung für eine Vierfarben-Projektilwebmaschine umfasst vier Spannhebel 1, wobei nur einer gezeichnet ist. Der gemäss Pfeil N rotierende Nocken 10 verschwenkt den Spannhebel 1′ aus der Tiefgangstellung (Hebelspitze gestrichelt angedeutet) in die Hochgangstellung, die in Fig.1 gezeigt ist. Bei dieser Schwenkbewegung muss die Kraft der Zugfeder 2, die am Spannhebel 1 angreift, überwunden werden. Die Zwangskraft, die der als Kurvenscheibe ausgeführte Nocken 10 auf den Spannhebel 1 ausübt, wird über die Rolle 3 und Rollenhebel 4 übertragen. Das Sperrorgan 20 hindert den Spannhebel 1 daran, wenn er inaktiv bleiben soll und wenn er durch den Nocken wieder freigegeben wird, in die Tiefgangstellung zu wechseln. Diese Blockierung erfolgt über den Puffer 5. Die Achse 6, auf der die Spannhebel 1 lagern, ist in Fig.1 lediglich strichpunktiert angedeutet; ebenso ist die Nockenwelle 11 nur angedeutet. Mit dem Doppelpfeil S ist die Schwenkbewegung des Spannhebels 1 bezeichnet.

Der Schussfaden 7 läuft von A nach B durch den Fadenführbügel 30, der zwischen den nicht dargestellten Spulen sowie Fadenspannorganen und der Abschussvorrichtung angeordnet ist. Ist der Spannhebel 1′ in der Tiefgangstellung, so verläuft der Faden 7′ zumindest angenähert geradlinig zwischen den beiden ösen 31d und 32d. Der Fadenführungsbügel 30 in Fig.1 weist vier Paar ösen für vier Schussfäden auf, wobei nur der hinterste Faden 7 dargestellt ist.

Das Sperrorgan 20, wie es in Fig.1 dargestellt ist, weist ein verschwenkbares Sperrblech 21 auf, das die Form eines Kreissegments mit einem durchbrochenen Sektor hat. Das Sperrblech 20 ist gemäss dem Doppelpfeil R verschwenkbar. In der dargestellten Stellung liegt der Puffer 5 des Spannhebels 1 mit seiner Kontaktfläche 25d am Sperrblech 21 an; somit wird der Spannhebel 1 beim Weiterdrehen des Nockens 10 daran gehindert, in die Tiefgangstellung zu wechseln. Der benachbarte, nicht gezeichnete Spannhebel, bei dem sich die Kontaktfläche 25c des Puffers über dem Durchbruch des Sperrblechs 21 befindet, kann in die Tiefgangstellung übergehen. Die beiden andern, ebenfalls nicht gezeichneten Spannhebel mit den Kontaktflächen 25a und 25b werden auch durch das Sperrblech 21 in der Hochgangstellung blockiert.

In Fig.2 ist ein Sperrorgan 200 dargestellt, das mit einem verschwenkbaren Sperrhebel 201 die Schwenkbewegung (Doppelpfeil S′) des Spannhebels 1, der nur ausschnittsweise im Bereich des Puffers 5 dargestellt ist, freigeben kann. Der Sperrhebel 201 lässt sich beispielsweise elektromechanisch mittels eines Hubmagneten 202 und einer Lasche 203, mit der die Hubbewegung (Doppelpfeil H) übertragen wird, verschwenken. Der Sperrhebel 201′ in der obern Stellung wird durch den Anschlag 204 in seiner Bewegung beschränkt; für die untere Beschränkung sorgt der Anschlag 205. Anstelle des Hubmagneten 202 kann auch ein pneumatischer Hubzylinder eingesetzt werden.

## Patentansprüche

1. Schussfadenspannvorrichtung für Projektilwebmaschinen, mit mindestens zwei verschwenkbaren Spannhebeln (1) für nach einem Steuerprogramm wählbare Schussfäden, mit Bewegungsebenen der Spannhebel (1), die in Schussrichtung orientiert sind, dadurch gekennzeichnet, dass mindestens ein Sperrorgan (20) zum Blockieren der Spannhebel (1) in einer Hochgangstellung vorgesehen ist und dass jedem Spannhebel (1) eine auf einer Welle (11) drehende, separate Kurvenscheibe (10) zugeordnet ist, mit der die Schwenkbewegung von einer Tiefgangstellung in die Hochgangstellung entgegen der Kraft von Federmitteln (2) bewirkt wird.

2. Vorrichtung nach Anspruch 1, dadurch gekennzeichnet, dass das Sperrorgan (20) eine bewegliche Platte (21) mit einem Durchbruch aufweist, die jeweils nur einem Spannhebel (1) ermöglicht, in die Tiefgangstellung zu verschwenken.

3. Vorrichtung nach Anspruch 2, dadurch gekennzeichnet, dass die Platte (21) des Sperrorgans (20) verschwenkbar ist.

4. Vorrichtung nach Anspruch 1, dadurch gekennzeichnet, dass jedem Spannhebel (1) ein separates Sperrorgan (200) zugeordnet ist.

5. Vorrichtung nach Anspruch 4, dadurch gekennzeichnet, dass jedes Sperrorgan (200) einen verschwenkbaren Sperrhebel (201) aufweist, der elektromechanisch bewegbar ist.

6. Vorrichtung nach Anspruch 4, dadurch gekennzeichnet, dass jedes Sperrorgan (200) einen verschwenkbaren Sperrhebel (201) aufweist, der pneumatisch bewegbar ist.

7. Vorrichtung nach einem der Ansprüche 1 bis 6, dadurch gekennzeichnet, dass jede Kurvenscheibe (10) eine individuelle Form aufweist, die der Eigenart des zugeordneten Schussfadens angepasst ist.

8. Mehrfarben-Projektilwebmaschine mit einer Schussfadenspannvorrichtung nach einem der Ansprüche 1 bis 7.
